# EUROPÄISCHE PATENTSCHRIFT

(11) **EP 4 434 906 B1**
(45) Veröffentlichungstag und Bekanntmachung des Hinweises auf die Patenterteilung: **31.12.2025**
(21) Anmeldenummer: 24165420.1
(22) Anmeldetag: 22.03.2024
(51) Int. Cl.: B65D 1/24, B65D 71/58, B65D 77/04

(54) **FLASCHENKASTEN UND BEHÄLTERTRÄGER**
BOTTLE CRATE AND CONTAINER CARRIER
CASIER À BOUTEILLES ET SUPPORT DE RÉCIPIENTS

(30) Priorität: 24.03.2023 DE 202023101504 U
(43) Veröffentlichungstag der Anmeldung: 25.09.2024
(73) Patentinhaber: Oberland M & V GmbH, 88410 Bad Wurzach (DE)
(72) Erfinder: DIEDRICH, Jannis, 88410 Bad Wurzach (DE); KURRLE, Maximilian, 88410 Bad Wurzach (DE)
(74) Vertreter: Simmons & Simmons LLP (Munich)

(56) Entgegenhaltungen:
- EP-A1- 0 413 245
- EP-A1- 1 630 103
- DE-U1- 29 608 393
- DE-U1- 9 209 895

## Beschreibung

Die Erfindung betrifft einen Kasten zur Aufnahme von Flaschen umfassend eine erste Art von Pinolen und eine zweite Art von Pinolen, wobei jede Pinole mindestens einen Steg mit einer vom Mittelpunkt der Pinole nach außen gerichteten Endfläche zur Stabilisierung einer in eine Flaschenaufnahme eingebrachten Flasche aufweist, wobei keine Ebene, die von der Endfläche eines Steges zum Mittelpunkt der Pinole verläuft, parallel zu einer Seitenwand des Kastens ist, und die erste Art von Pinolen derart ausgestaltet ist, dass der Endabschnitt jeder Pinole der ersten Art, der am weitesten entfernt vom Kastenboden ist, eine zentrale Einkerbung zur Aufnahme eines Teils des Behälterträgers aufweist, und jede Pinole der ersten Art vom Kastenboden bis zum äußeren Ende des Endabschnitts eine maximale Höhe hat, die in etwa der Schulterhöhe der aufzunehmenden Flasche entspricht, wobei die maximale Höhe bevorzugt zwischen 100 mm und 130 mm, bevorzugter zwischen 110 mm und 120 mm, noch mehr bevorzugt 116 mm, beträgt; und die zweite Art von Pinolen eine maximale Höhe hat, die etwa 30% bis 40%, bevorzugt 33%-35% der maximalen Höhe der ersten Art von Pinolen hat, und jede Flasche, sobald sie in eine Flaschenaufnahme eingebracht ist, von mindestens zwei Pinolen umgeben ist, wobei mindestens eine Pinole eine Pinole der ersten Art ist. Die Erfindung betrifft auch eine Kombination aus dem Kasten mit einem Behälterträger, insbesondere für Flaschen, aus einem faltbaren Flachmaterial.

### Stand der Technik

Im Getränkehandel ist es üblich, in Flaschen abgefüllte Getränke in definierten Gebindegrößen vorzuhalten und zu vertreiben. Die charakteristischen Gebindegrößen stellen hierbei Behälterträger (Multipacks) aus einem faltbaren Flachmaterial, insbesondere Karton, mit vier, sechs oder acht Flaschen, oder Flaschenkästen, üblicherweise hergestellt aus einem Kunststoff, mit einer größeren Anzahl von Flaschen (beispielsweise 20 oder 24 Stück) dar. Die Kunststoffkästen sind dabei in einem genormten Raster dimensioniert, sodass sie zu logistischen Zwecken gut stapelbar und einem einheitlichen Rücklauf-Pfandsystem zuführbar sind.

EP 1 630 103 A1 offenbart einen Kasten gemäß dem Oberbegriff von Anspruch 1.

Angesichts der Gesetzgebung, mit der der Umstieg von Einwegverpackungen auf Mehrwegverpackungen angetrieben wird, sind mittlerweile auch die in Multipacks vertriebenen Flaschen bevorzugt Mehrwegflaschen. Deshalb ist es nötig, dafür zu sorgen, dass die Flaschen auch im Rücklauf vor Bruch geschützt transportiert werden können. Im Auslieferungszustand sind die Flaschen in einem Multipack durch das Multipack stabilisiert. Um die Multipacks effizient lagern und liefern zu können, werden die Multipacks bevorzugt in Kästen eingebracht.

Es besteht also ein Bedarf für einen Flaschenkasten, der dazu geeignet ist, Flaschen sowohl in dem Zustand, in dem sie in den Multipacks zusammengefasst sind, als auch Einzelflaschen, die aus dem Multipack entfernt und im allgemeinen Fall im leeren Zustand vorliegen, so aufzunehmen, dass sie bruchsicher und geräuscharm transportiert werden können. Es ist somit die Aufgabe der vorliegenden Erfindung, eine Lösung vorzuschlagen, mit der ein solcher Kasten bereitgestellt werden kann.

Es besteht auch ein Bedarf für einen Behälterträger, der dazu geeignet ist, in den Kasten der vorliegenden Erfindung eingebracht zu werden.

Die vorliegende Erfindung stellt sowohl einen Kasten als auch einen Behälterträger zur Verfügung, der die oben genannte Aufgabenstellung löst.

### Offenbarung der Erfindung

Es wird ein Kasten zur Aufnahme von Flaschen vorgeschlagen. Der Kasten umfasst einen Kastenrahmen, eine erste Art von Pinolen, eine zweite Art von Pinolen, und einen Kastenboden, wobei der Kastenrahmen Seitenwände des Kastens bildet. Dabei ist im Innenraum durch den Kastenrahmen, die erste Art von Pinolen, und die zweite Art von Pinolen eine Struktur mit Flaschenaufnahmen in einem Raster ausgebildet, wobei jede Flaschenaufnahme zur Aufnahme einer einzelnen Flasche ausgebildet ist, und wobei eine Kombination von mehreren Flaschenaufnahmen zur Aufnahme eines Behälterträgers (Multipacks) ausgebildet ist.

Der Kasten der vorliegenden Erfindung ist dadurch gekennzeichnet, dass jede Pinole mindestens einen Steg mit einer vom Mittelpunkt der Pinole nach außen gerichteten Endfläche zur Stabilisierung einer in eine Flaschenaufnahme eingebrachten Flasche aufweist. Dabei verläuft keine Ebene, die von der Endfläche eines Steges zum Mittelpunkt der Pinole verläuft, parallel zu einer Seitenwand des Kastens. Die erste Art von Pinolen ist derart ausgestaltet, dass der Endabschnitt jeder Pinole der ersten Art, der am weitesten entfernt vom Kastenboden ist, eine zentrale Einkerbung zur Aufnahme eines Teils des Behälterträgers aufweist. Jede Pinole der ersten Art hat vom Kastenboden bis zum äußeren Ende des Endabschnitts eine maximale Höhe, die in etwa der Schulterhöhe der aufzunehmenden Flasche entspricht, wobei die maximale Höhe bevorzugt zwischen 100 mm und 130 mm, bevorzugter zwischen 110 mm und 120 mm, noch mehr bevorzugt 116 mm, beträgt. Die zweite Art von Pinolen hat eine maximale Höhe, die etwa 30% bis 40%, bevorzugt 33%-35% der maximalen Höhe der ersten Art von Pinolen hat. Jede Flasche, sobald sie in eine Flaschenaufnahme eingebracht ist, ist von mindestens zwei, bevorzugt drei, und am meisten bevorzugt vier Pinolen umgeben, wobei mindestens eine Pinole eine Pinole der ersten Art ist.

In der vorliegenden Erfindung wird unter einer Pinole ein Strukturelement verstanden, dessen zentrale Achse sich im Wesentlichen senkrecht zur Bodenwand in Richtung einer Fläche erstreckt, die durch die oberen Kanten der Seitenwände, die den Kastenrahmen bilden, definiert ist. Die obere Kante der Seitenwand ist die distal zur Bodenwand gelegene Kante. Bevorzugt verjüngt sich der Querschnitt der Pinole in der Richtung senkrecht zur Bodenwand, bevorzugt mit einer Verjüngungsrate von bis zu 5°.

Eine Pinole der vorliegenden Erfindung hat mindestens einen Steg. Ein Steg ist gemäß der vorliegenden Erfindung ein blattförmiges Strukturelement, das sich vom Mittelpunkt der Pinole aus erstreckt, und eine Oberfläche hat, die am weitesten vom Mittelpunkt der Pinole entfernt ist. Diese Oberfläche befindet sich am Umfang eines Flaschenaufnahmebereichs, und ist in der Lage, eine Flasche, die in den Flaschenaufnahmebereich aufgenommen ist, in diesem Flaschenaufnahmebereich zu halten und somit zu stabilisieren. Dadurch werden durch mögliches Aneinanderschlagen von benachbarten Flaschen ausgelöste Geräusche und im Extremfall ein Bruch einer oder mehrerer Flaschen verhindert, oder zumindest minimiert. Um diese Stabilisierungsfunktion am effizientesten ausüben zu können, sollte die Pinole, und vor allem die Oberfläche des Stegs der Pinole, die in Kontakt mit dem Flaschenumfang kommen kann, eine Höhe haben, die in etwa der Schulterhöhe der zu stabilisierenden Flasche entspricht.

Die Schulterhöhe einer Flasche ist die Höhe, an der der Umfang der Flasche beginnt, sich zum Flaschenhals hin zu verjüngen. An dieser Höhe können Flaschen aneinanderschlagen, wenn sie nicht daran gehindert werden. Die Schulterhöhe ist somit eine wahrscheinliche Bruchstelle.

Es ist jedoch nicht wünschenswert, vor allem unter dem Gesichtspunkt der Materialersparnis, und der damit verbundenen Gewichtsersparnis, die zu erheblichen Kostenersparnissen führen, dass jede im Flaschenkasten vorhandene Pinole eine Höhe hat, die bis zur Schulterhöhe einer Flasche reicht.

Es ist im Gegenteil ein wesentlicher Bestandteil der vorliegenden Erfindung, dass eine solche Pinole mit einer Höhe bis etwa zur Schulterhöhe der Flasche pro zu stabilisierender Flasche ausreicht, um Geräuscharmut und Bruchvermeidung sicherzustellen. Diese Pinole wird in der vorliegenden Erfindung als Pinole der ersten Art bezeichnet.

In einer bevorzugten Ausführungsform der vorliegenden Erfindung weist jede Pinole der ersten Art vier Stege auf, die sich vom Mittelpunkt der Pinole aus nach außen erstrecken, und, im Querschnitt gesehen, kreuzweise angeordnet sind, bevorzugt um eine zentral gelegene Hohlröhre.

Außerdem weist die erfindungsgemäße Pinole der ersten Art eine zentrale Einkerbung im Endabschnitt, der am weitesten entfernt vom Kastenboden ist, auf. Dieser Endabschnitt verjüngt sich vom Mittelpunkt der Pinole bis zum Ende des Endabschnitts zur nach außen gerichteten Endfläche hin, um so die zentrale Einkerbung zu bilden.

In einer bevorzugten Ausführungsform hat die zentrale Einkerbung am Endabschnitt der Pinolen der ersten Art eine Höhe, die 20 mm bis 30 mm, bevorzugt 25 mm, beträgt. Der Winkel zwischen zwei Kanten des sich verjüngenden Endabschnitts zweier gegenüberliegender Stege, die die zentrale Einkerbung bilden, kann 28° bis 44°, bevorzugt 36° betragen. Eine solche Pinole der ersten Art wird hier auch als "Kronenpinole" bezeichnet.

Die Aufgabe der zentralen Einkerbung ist es, einen Bereich eines Behälterträgers beim Einsetzen des Behälterträgers in den Kasten aufzunehmen, zu führen, und zu stabilisieren.

In einer bevorzugten Ausführungsform weist auch der Endabschnitt einer Pinole der zweiten Art, der am weitesten entfernt vom Kastenboden ist, eine zentrale Einkerbung zur Aufnahme eines Teils des Behälterträgers auf, die eine Höhe hat, die 8 mm bis 12 mm, bevorzugt 10 mm, beträgt. Jeder Steg der Pinole der zweiten Art kann sich im Endabschnitt, der am weitesten entfernt vom Kastenboden ist, vom Mittelpunkt der Pinole bis zum Ende des Endabschnitts zur nach außen gerichteten Endfläche hin verjüngen, um so die zentrale Einkerbung zu bilden.

Durch Seitenwand, Zwischenwand, so vorhanden, und die Pinolen mit Einkerbung wird somit das Einführen des Behälterträgers erleichtert, da Seitenwand, Zwischenwand, so vorhanden, und die Pinolen mit Einkerbung als Zwangsführungen dienen.

Erfindungsgemäß ist der Kasten der Erfindung so ausgestaltet, dass jede Flasche, wenn sie in den Kasten der Erfindung eingebracht ist, auch noch von mindestens einer weiteren Pinole einer zweiten Art umgeben ist, deren Höhe jedoch nur etwa 30% bis 40% der Höhe der Pinole der ersten Art hat. Dadurch werden Material, Gewicht, und Kosten eingespart, ohne die Stabilisierungsfunktion entscheidend zu beinträchtigen.

Um die Stabilisierungsfunktion zu erhöhen, kann der Kasten der Erfindung auch so ausgestaltet sein, dass jede Flasche, wenn sie in den Kasten der Erfindung eingebracht ist, auch noch von mindestens zwei weiteren Pinole einer zweiten Art umgeben ist. In einer besonders bevorzugten Ausführungsform ist der Kasten der Erfindung so ausgestaltet, dass jede Flasche, wenn sie in den Kasten der Erfindung eingebracht ist, von mindestens drei weiteren Pinole einer zweiten Art umgeben ist.

Die Pinolen der zweiten Art können die folgenden Ausführungsformen haben:
Zum ersten kann die Pinole der zweiten Art vier Stege aufweisen, wobei jeweils zwei benachbarte Stege senkrecht zueinander angeordnet sind. Diese Pinolen können sich in einem zentralen Bereich der Bodenwand befinden. Der zentrale Bereich der Bodenwand ist der Bereich, der einen Abstand zu den Seitenwänden des Kastenrahmens hat, der so gr0ss ist, das eine Flasche in einen im Kastenboden definierten randseitigen Flaschenaufnahmebereich eingebracht werden kann, ohne in den zentralen Bereich hineinzuragen. Die Pinolen der ersten Art sind auch im zentralen Bereich gelegen.

Zum zweiten kann die Pinole der zweiten Art zwei Stege aufweisen, die senkrecht zueinander angeordnet sind. Diese Pinolen können sich in einem randseitigen Bereich der Bodenwand befinden, der an die Seitenwände angrenzt.

Zum dritten kann die Pinole der zweiten Art nur einen Steg aufweisen. Diese Pinolen können sich in den Eckbereichen der Bodenwand befinden, an der zwei Seitenwände aufeinandertreffen.

Ein wesentlicher Bestandteil der Erfindung ist wie oben beschrieben, dass die Endflächen der Stege eine Stabilisierungsfunktion auf in den Kasten eingebrachte Flaschen ausüben können. Hierzu ist es notwendig, dass die Endfläche mit dem Umfang der Flasche in Kontakt treten kann, falls die Flasche sich aus der senkrechten Position heraus bewegt, also ankippt. Deswegen müssen die Stege ungefähr in Richtung des Flaschenmittelpunkts ausgerichtet sein, und nicht parallel zu einer Seitenwand des Kastens.

Bevorzugt ist, dass jede Ebene, die von der Endfläche eines Steges zum Mittelpunkt der Pinole verläuft, zu einer Seitenwand des Kastens um 42° bis 48°, bevorzugt um 45°, versetzt ist.

Der Kasten der vorliegenden Erfindung hat bevorzugt ein erstes Paar von Seitenwänden, die sich gegenüberliegen, und ein zweites Paar von Seitenwänden, die sich gegenüberliegen, wobei das erste Paar länger ist als das zweite Paar. Der Grundriss des Kastens ist somit bevorzugt ein Rechteck.

Zur Stabilisierung des Kastenrahmens kann der Kasten der Erfindung eine erste Zwischenwand aufweisen, die parallel zu einer Seite des Kastenrahmens verläuft und die gegenüberliegenden Seitenwände des Kastens verbindet. Bevorzugt liegt die erste Zwischenwand auf einer zentralen Achse des Kastenrahmens, und verbindet die das zweite Paar von Seitenwänden, welches kürzer ist als das erste Paar.

Zur weiteren Stabilisierung kann der Kasten der Erfindung weiterhin eine zweite Zwischenwand umfassen, die parallel zu einer Seite des Kastenrahmens verläuft und die gegenüberliegenden Seitenwände des Kastens verbindet, und die im Verhältnis zur ersten Zwischenwand um 90° versetzt ist, wobei bevorzugt die zweite Zwischenwand auf einer zentralen Achse des Kastenrahmens liegt.

Bevorzugt ist in dem Kasten der vorliegenden Erfindung eine Struktur mit Flaschenaufnahmen in einem Raster aus 4 x 6 Feldern ausgebildet, wobei bevorzugt jeweils sechs dieser Flaschenaufnahmen in einer Anordnung von 2 x 3 Feldern zur Aufnahme eines Behälterträgers mit sechs dieser Flaschen ausgebildet sind, oder jeweils vier dieser Flaschenaufnahmen in einer Anordnung von 2 x 2 Feldern zur Aufnahme eines Behälterträgers mit vier dieser Flaschen ausgebildet sind, oder jeweils acht dieser Flaschenaufnahmen in einer Anordnung von 2 x 4 Feldern zur Aufnahme eines Behälterträgers mit acht dieser Flaschen ausgebildet sind.

Der Kasten der vorliegenden Erfindung ermöglicht sowohl die Aufnahme von einzelnen Flaschen als auch die Aufnahme von sog. Multipacks, welche ein Gebinde aus mehreren dieser Flaschen darstellen, also einen Behälterträger wie vorhergehend bereits erwähnt darstellen. Ein Beispiel für ein solches Multipack sind die bekannten Sixpacks und Fourpacks, bei denen jeweils sechs Flaschen bzw. vier Flaschen über einen Flaschenträger zu einem Gebinde verbunden sind. Am Markt bekannt sind auch Multipacks, bei denen jeweils acht Flaschen über einen Behälterträger, insbesondere für Flaschen, also ein Flaschenträger, zu einem Gebinde verbunden sind. Üblicherweise ist der Flaschenträger dabei aus einem faltbaren Flachmaterial wie etwa Karton hergestellt. Es sind jedoch auch andere Ausgestaltungen denkbar, beispielsweise aus Kunststoff.

In den erfindungsgemäßen Kasten kann ein Behälterträger, d.h. ein Multipack eingesetzt werden, um eine erfindungsgemäße Behälterträger-Kasten Kombination zu herstellen, wobei die Aussparungen im Behälterträger die Pinolen aufgenommen haben. Wie oben erwähnt, wird durch Seitenwand, Zwischenwand, so vorhanden, und die Pinolen mit Einkerbung das Einführen des Behälterträgers erleichtert, da Seitenwand, Zwischenwand, so vorhanden, und die Pinolen mit Einkerbung als Zwangsführungen dienen.

Der Behälterträger, insbesondere für Flaschen, ist für das Einsetzen in den erfindungsgemäßen Kasten ausgestaltet und ist aus einem faltbaren Flachmaterial, wobei der Behälterträger ein kastenförmiger Behälterträger mit einer Bodenwand und Längswänden ist.

Die Bodenwand des Behälterträgers kann mindestens eine erste Aussparung zur Aufnahme für eine Pinole erster Art des Flaschenkastens der vorliegenden Erfindung aufweisen, wobei der Querschnitt der ersten Aussparung rechteckig, bevorzugt quadratisch ist, und wobei keine Ebene, die durch eine Seite des Rechtecks gebildet ist, parallel oder senkrecht zur Längswand ist.

Außerdem ist die Behälterträger-Kasten Kombination dadurch gekennzeichnet, dass die Bodenwand und die Längswände Aussparungen zur Aufnahme von Pinolen zweiter Art aufweisen, so dass jede Flasche, sobald sie in eine Flaschenaufnahme eingebracht ist, von mindestens zwei, bevorzugt drei, noch mehr bevorzugt vier Aussparungen zur Aufnahme von Pinolen umgeben ist, wobei mindestens eine Aussparung eine Aussparung zur Aufnahme für eine Pinole erster Art ist.

In einer Ausführungsform ist der Behälterträger ein sogenannter "wrap-around", der darüber hinaus eine Deckelwand aufweist, wobei in der Deckelwand mindestens zwei Aussparungen vorhanden sind, die das Anheben des Behälterträgers durch Eingriff in die Aussparungen ermöglichen. Der Verbraucher kann somit zum Beispiel leicht den Behälterträger aus dem Kasten entnehmen, in dem er mit zwei Fingern in jeweils eine der Aussparungen greift.

Der wrap-around Behälterträger ist bevorzugt so dimensioniert, dass er 4, 6, oder 8 Flaschen aufnehmen kann.

In einer weiteren Ausführungsform ist der Behälterträger der Kombination ein sogenannter "open basket", wobei der Behälterträger ein kastenförmiger, oben offener Behälterträger ist, der zusätzlich Stirnwände aufweist, und der einen zu beiden Längswänden parallelen Mittelwandteil im Behälterträger aufweist. Der Mittelwandteil in weist einem oberen Abschnitt einen Traggriff auf, und mindestens einen zu den Stirnwänden parallelen Quersteg zwischen dem Mittelwandteil und den Längswänden zur Bildung einer Struktur mit Flaschenaufnahmen in einem Raster, wobei jede Flaschenaufnahme zur Aufnahme einer einzelnen Flasche ausgebildet ist, und wobei der mindestens eine Quersteg zur Bildung einer Struktur mit Flaschenaufnahmen in einem Raster nur im oberen Halbraum des kastenförmigen, oben offenen Behälterträgers angeordnet ist. Die Bodenwand, die Stirnwand und die Längswände weisen Aussparungen zur Aufnahme von Pinolen zweiter Art auf, so dass jede Flasche, sobald sie in eine Flaschenaufnahme eingebracht ist, von mindestens zwei, bevorzugt drei, noch mehr bevorzugt vier Aussparungen zur Aufnahme von Pinolen umgeben ist, wobei mindestens eine Aussparung eine Aussparung zur Aufnahme für eine Pinole erster Art ist.

Der open basket-Behälterträger ist bevorzugt so dimensioniert, dass er 4, 6, oder 8 Flaschen aufnehmen kann. Am meisten bevorzugt ist die Ausführungsform für 6 Flaschen.

Der Behälterträger der erfindungsgemäße Kombination ist bevorzugt aus einem einstückigem Flachmaterial gebildet, bevorzugt aus Karton.

In der Ausführungsform des open basket-Behälterträgers hat die zentrale Einkerbung der Pinole der ersten Art den Quersteg aufgenommen.

Die in dieser Beschreibung angegebenen Maße sind dabei jeweils so zu verstehen, dass übliche Toleranzen mit umfasst sind. Bei den auf die Abmessungen des Kastens bezogenen Angaben gelten insbesondere Abweichungen vom Sollmaß im Bereich von +0,5% und -1,0 % als innerhalb der zulässigen Toleranz. Bei auf eine Flasche bezogenen Maßangaben gelten für den Durchmesser insbesondere Abweichungen von bis zu +/- 1,3 mm und bei der Höhe von +/- 1,5 mm als innerhalb der zulässigen Toleranz.

Der Kasten weist bevorzugt Öffnungen in den Seitenwänden auf, welche je nach Größe und Anordnung als Fenster und/oder als Griff dienen. Bevorzugt weist der Kasten jeweils an den kurzen Seiten Grifföffnungen auf und an den langen Seiten Fensteröffnungen auf. Die Fensteröffnungen ermöglichen einen Blick von der Seite auf die in dem Kasten aufgenommenen Flaschen und/oder Multipacks. Dabei kann die Größe und Anordnung der Fenster derart gewählt werden, dass insbesondere ein Aufdruck auf den Multipacks von außen lesbar ist, ohne dass das Multipack aus dem Kasten herausgenommen werden muss.

Der Kastenboden des Kastens ist bevorzugt als ein Netzwerk von Bodenstreben ausgestaltet, so dass der Kastenboden eine hohe Stabilität bei vergleichsweise geringem Gewicht aufweist.

Bevorzugt ist am Kastenboden für jede der Flaschenaufnahmen eine Zentrierhilfe angeordnet.

Bevorzugt weist der Boden für jede der Flaschenaufnahmen als Zentrierhilfe eine Vertiefung auf, welche beim Einsetzen einer Flasche in die entsprechende Flaschenaufnahme für eine Zentrierung der Flasche sorgt. Dies ist insbesondere dann wichtig, wenn die Flaschen nicht in einem Gebinde aufgenommen sind, sondern einzeln in den Kasten eingesetzt werden, beispielsweise bei der Rückgabe der leeren Flaschen. Die Vertiefung taucht bevorzugt im Bereich von 0,5 mm bis 3 mm in den Boden des Kastens ein.

Alternativ zu einer Vertiefung im Boden kann jede der Flaschenaufnahmen als eine Zentrierhilfe für eine Zentrierung der Flaschen auch eine Erhöhung aufweisen, die in eine Wölbung des Flaschenbodens eingreift.

Bevorzugt ist der Kasten einstückig als Spritzgussteil ausgestaltet.

Bevorzugt ist das Material des Kastens ein Kunststoff, wobei der Kunststoff bevorzugt ausgewählt ist aus Polyethylen hoher Dichte (HDPE) und/oder Polypropylen (PP).

### Vorteile der Erfindung

Durch den vorgeschlagenen Kasten wird eine Aufnahme sowohl von einzelnen Flaschen als auch in Multipacks zusammengefasste Gebinde von mehreren Flaschen mit ein und demselben Kasten ermöglicht. Hierdurch wird eine hohe Flexibilität bei der Zusammenstellung des Kasteninhalts erreicht, wobei dennoch nur ein einziger Kastentyp benötigt wird.

Außerdem wird durch die Ausgestaltung des Kastens ermöglicht, dass die in den Kasten eingebrachten Flaschen, ob zusätzlich stabilisiert durch ein Multipack oder nicht, ob leer oder gefüllt, nicht oder kaum aneinanderschlagen, wodurch die Wahrscheinlichkeit der Geräuschbildung und Glasbruch verringert wird.

Die Ausgestaltung des Kastens erleichtert durch die beschriebenen Zwangsführungen zudem das Einsetzen eines oder mehreren Behälterträger in den Kasten.

Zudem wird durch die Kombination der Pinolen unterschiedlicher Höhen im Kasten eine effiziente Stabilisierungsfunktion ermöglicht, bei gleichzeitiger Beachtung der Material-, Gewichts-, und Kostenersparnis.

Wie hier und auch in den beigefügten Ansprüchen eventuell verwendet, können die Singularformen "ein"/"eine"/"einer" und "der"/"die"/"das" auch deren Plural umfassen, sofern der Kontext nicht eindeutig etwas anderes vorgibt. In ähnlicher Weise sind die Wörter "umfassen", "enthalten" und "aufweisen" sowohl als "ausschließlich" als auch "nicht ausschließlich" zu verstehen, also im Sinne von "einschließlich, aber nicht beschränkt auf... ". Die Begriffe "mehrere", "Vielfaches" oder "Vielzahl" beziehen sich üblicherweise auf zwei oder mehr, d.h. 2 oder >2, einschließlich weiterer ganzzahliger Vielfacher von 1, wobei sich die Begriffe "einzeln" oder "allein" auf eins (1) beziehen, also "=1". Ferner ist der Ausdruck "mindestens eins" oder "wenigstens eins" als eins oder mehrere, d.h. 1 oder >1, ebenfalls mit ganzzahligen Vielfachen, zu verstehen. Außerdem sollen sich die Wörter "hierin", "oben", "vorher" und "unten" oder "nachfolgend" und Wörter mit ähnlicher Bedeutung, wenn sie in dieser Beschreibung verwendet werden, auf diese Beschreibung insgesamt und nicht auf bestimmte Teile der Beschreibung beziehen.

Die Beschreibung spezifischer Ausführungsformen in dieser Schrift soll nicht als erschöpfend angesehen werden, oder die hierin gegebene Offenbarung soll nicht auf die genaue offenbarte Form beschränkt werden. Während hierin beschriebene spezifische Ausführungsformen und Beispiele für die Offenbarung zur Veranschaulichung dienen, sind verschiedene äquivalente Modifikationen innerhalb des Schutzumfangs der Ansprüche möglich, wie es von einem Fachmann auf dem vorliegenden technischen Gebiet erkennbar ist. Spezielle technische Elemente von beschriebenen Ausführungsformen können für technische Elemente in anderen Ausführungsformen im Rahmen der Ansprüche kombiniert oder durch diese ersetzt werden. In den Zeichnungen bezeichnen gleiche Bezugszeichen gleiche Elemente, um Wiederholungen zu vermeiden, und Teile, die der Fachmann ohne spezielles Wissen umsetzen kann, können aus Gründen der Übersichtlichkeit weggelassen werden. Während Vorteile, die bestimmten Ausführungsformen der Offenbarung zugeordnet sind, im Zusammenhang mit diesen Ausführungsformen beschrieben werden, können andere Ausführungsformen ebenfalls diese Vorteile aufweisen.

Die nachfolgenden Ausführungsformen sollen verschiedene mögliche Modifikationen der vorliegenden Erfindung veranschaulichen. Als solche sind alle spezifischen technischen Details, wie sie nachfolgend ebenfalls diskutiert werden, nicht als Beschränkungen des Umfangs der vorliegenden Erfindung auszulegen. Für den Fachmann ist es offensichtlich, dass verschiedene Abwandlungen und Änderungen vorgenommen werden können, ohne von dem Schutzbereich der vorliegenden Anmeldung abzuweichen, wie er durch die angehängten Ansprüche festgelegt ist. Weitere Aspekte und Vorteile der vorliegenden Erfindung ergeben sich aus der folgenden Beschreibung der bevorzugten, in den Figuren dargestellten Ausführungsformen.

### Kurze Beschreibung der Figuren

Ausführungsbeispiele der Erfindung sind in den Zeichnungen dargestellt und in der nachfolgenden Beschreibung näher erläutert. Es zeigen:
Figur 1 ist eine perspektivische schematische Darstellung des erfindungsgemäßen Kastens.
Figur 2 ist eine schematische Außenseitenansicht des Kastens der vorliegenden Erfindung.
Figur 3 ist eine schematische Seitenansicht des Kastens im Querschnitt, der eine Innenansicht des Kastens zeigt.
Figur 4 ist eine zu Figur 3 ähnliche weitere schematische Seitenansicht des Kastens im Querschnitt, der eine Innenansicht des Kastens zeigt, wobei im Kasten ein Behälterträger der Erfindung mit einer Flasche eingesetzt ist.
Figur 5 ist eine schematische Ansicht des Kastens der Erfindung in einer Draufsicht von oben.
Figur 6 ist eine schematische Seitenansicht eines Behälterträgers der Erfindung.
Figur 7 ist eine Bodenansicht eines Behälterträgers der Erfindung von unten; und
Figur 8 ist eine schematische Darstellung eines Schnittmusters für einen Behälterträger der Erfindung.

### Ausführungsformen der Erfindung

In der nachfolgenden Beschreibung der Ausführungsbeispiele der Erfindung werden gleiche Elemente mit gleichen Bezugszeichen bezeichnet, wobei auf eine wiederholte Beschreibung dieser Elemente in Einzelfällen verzichtet wird. Die Figuren stellen den Gegenstand der Erfindung nur schematisch dar.

Figur 1 ist eine perspektivische Darstellung des erfindungsgemäßen Kastens. Figur 1 zeigt einen erfindungsgemäßen Kasten 10 zur Aufnahme von Flaschen und/oder Multipacks. Der Kasten 10 weist einen Kastenrahmen 12 mit Seitenwänden 14 und einen Kastenboden 16 auf. Zu erkennen sind auch Pinolen der ersten Art 20 im Innenraum des Kastens. Der Kasten weist zudem eine Grifföffnungen 28 und eine Fensteröffnungen 30 auf. Zu erkennen sind auch Pinolen der zweiten Art 22 im Innenraum des Kastens, sowie Zwischenwände 18. In weiteren Ausführungsformen des Kastens sind selbstverständlich andere Pinolenanordnungen möglich. Der in Figur 1 gezeigte Kasten ist eingerichtet, um 4 Behälterträger zu empfangen, die jeweils 6 Flaschen aufnehmen können.

Figur 2 ist eine schematische Außenseitenansicht des Kastens der Erfindung, gesehen von der langen Seitenwand. Zu erkennen ist die Fensteröffnung 30, die Seitenwand 14, die ein Teil des Kastenrahmens 12 bildet, sowie der Kastenboden 16. Im Innenraum sind durch die Fensteröffnung 30 hindurch eine Pinolen der ersten Art 20 und eine Zwischenwand 18 zu erkennen.

Figur 3 ist eine schematische Seitenansicht des Kastens im Schnitt, der eine Innenansicht des Kastens zeigt. Zu erkennen sind Pinolen der ersten Art 20, sowie Pinolen der zweiten Art 22, sowie im Schnitt eine Zwischenwand 18. Zu erkennen ist auch eine Flaschenaufnahme 11, die von Pinolen umgeben ist. Gezeigt ist auch wiederum die Fensteröffnung 30, sowie im Schnitt Grifföffnungen 28.

Figur 4 ist eine weitere schematische Seitenansicht des Kastens im Schnitt, der eine Innenansicht des Kastens zeigt, wobei im Kasten ein Behälterträger der Erfindung mit einer Flasche 40 eingesetzt ist. Zu erkennen ist das Multipack 42, das Schnittlinien 422, und Griffausschnitt 422 aufweist. Außerdem zu erkennen ist Kontaktpunkt 21, an dem eine Pinole der ersten Art 20 mit einem entsprechenden Teil des Multipacks in Kontakt steht, um diesen zu stabilisieren.

Figur 5 ist eine schematische Ansicht eines Kastens der Erfindung von oben. Zu erkennen sind Flaschenaufnahmen 11, die von Pinolen der ersten Art 20 und der zweiten Art 22 umgeben sind. In dem Beispiel der Figur 5 ist der Kasten 10 zur Aufnahme von vier Multipacks mit jeweils sechs Flaschen ausgebildet und weist zwei Zwischenwände 18 auf.

Figur 6 ist eine schematische Seitenansicht eines Behälterträgers der erfindungsgemäße Kombination, der aus dem in Figur 8 gezeigten Schnittmuster durch Faltung erhältlich ist. Deutlich zu erkennen sind die durch die Schnittlinien 422 definierten parallelen Querstege zur Bildung einer Struktur mit Flaschenaufnahmen in einem Raster, wobei jede Flaschenaufnahme zur Aufnahme einer einzelnen Flasche ausgebildet ist, und wobei die Querstege zur Bildung einer Struktur mit Flaschenaufnahmen in einem Raster nur im oberen Halbraum des kastenförmigen, oben offenen Behälterträgers angeordnet sind. Gut zu erkennen ist auch die doppelwandige Griffstruktur mit dem Griffausschnitt 421, sowie die Aussparungen für Pinolen zweiter Art 425, die sich am Umfang des Behälterträgers befinden.

Figur 7 ist eine Bodenansicht eines Behälterträgers der erfindungsgemäße Kombination. Hier sind wiederum am Umfang die die Aussparungen für Pinolen zweiter Art 425 zu erkennen. Die Bodenansicht zeigt aber auch die Aussparungen für Pinolen erster Art 424, die sich im zentralen Bereich des Bodens des Behälterträgers befinden.

Figur 8 ist eine schematische Darstellung eines Schnittmusters für einen Behälterträger der erfindungsgemäße Kombination, der zur Aufnahme von 6 Flaschen ausgestaltet ist.

Der Behälterträger wird auch als Multipack 42 bezeichnet. Das Schnittmuster weist Faltkanten 423 auf. Beim Erstellen des Behälterträgers aus dem Schnittmuster wird das Schnittmuster an den Faltkanten gefaltet. Das Schnittmuster weist auch Schnittlinien 422 auf. Beim Erstellen des Behälterträgers aus dem Schnittmuster ermöglichen die Schnittlinien das Ausbilden von zu den Stirnwänden parallelen Querstegen zur Bildung einer Struktur mit Flaschenaufnahmen in einem Raster, wobei jede Flaschenaufnahme zur Aufnahme einer einzelnen Flasche ausgebildet ist, und wobei die Querstege zur Bildung einer Struktur mit Flaschenaufnahmen in einem Raster nur im oberen Halbraum des kastenförmigen, oben offenen Behälterträgers angeordnet sind. Das Schnittmuster weist zudem Griffausschnitte 421 auf, die nach Faltung eine doppelwandige Griffstruktur bilden. Des weiteren weist das Schnittmuster Aussparungen für Pinolen erster Art 424 und Aussparungen für Pinolen zweiter Art 425 auf. Das Schnittmuster weist auch Verhakungen 426 auf, die ermöglichen, dass der durch Faltung erhältliche Behälterträger in geschlossener Form bleibt.

Die Erfindung ist nicht auf die hier beschriebenen Ausführungsbeispiele und die darin hervorgehobenen Aspekte beschränkt. Vielmehr ist innerhalb des durch die Ansprüche angegebenen Bereichs eine Vielzahl von Abwandlungen möglich, die im Rahmen der Ansprüche liegen.

### Bezugszeichenliste

- 10: Kasten
- 11: Flaschenaufnahme
- 12: Kastenrahmen
- 14: Seitenwand
- 16: Kastenboden
- 18: Zwischenwand
- 20: Pinole erster Art
- 21: Kontaktpunkt Pinole - Multipack
- 22: Pinole zweiter Art
- 28: Grifföffnung
- 30: Fensteröffnung

- 40: Flasche
- 42: Multipack
- 421: Griffausschnitt
- 422: Schnittlinie
- 423: Faltkante
- 424: Aussparung für Pinole erster Art
- 425: Aussparung für Pinole zweiter Art
- 426: Verhakung

## Patentansprüche

1. Kasten (10) zur Aufnahme von Flaschen (40) umfassend einen Kastenrahmen (12), eine erste Art von Pinolen (20), eine zweite Art von Pinolen (22), und einen Kastenboden (16), wobei der Kastenrahmen Seitenwände (14) des Kastens bildet, wobei im Innenraum durch den Kastenrahmen, die erste Art von Pinolen, und die zweite Art von Pinolen eine Struktur mit Flaschenaufnahmen (11) in einem Raster ausgebildet ist, wobei jede Flaschenaufnahme zur Aufnahme einer einzelnen Flasche ausgebildet ist, und wobei eine Kombination von mehreren Flaschenaufnahmen zur Aufnahme eines Behälterträgers (42) ausgebildet ist,
wobei jede Pinole mindestens einen Steg mit einer vom Mittelpunkt der Pinole nach außen gerichteten Endfläche zur Stabilisierung einer in eine Flaschenaufnahme eingebrachten Flasche aufweist, wobei keine Ebene, die von der Endfläche eines Steges zum Mittelpunkt der Pinole verläuft, parallel zu einer Seitenwand des Kastens ist; und
die erste Art von Pinolen derart ausgestaltet ist, dass der Endabschnitt jeder Pinole der ersten Art, der am weitesten entfernt vom Kastenboden ist, eine zentrale Einkerbung zur Aufnahme eines Teils des Behälterträgers aufweist; und
jede Pinole der ersten Art vom Kastenboden bis zum äußeren Ende des Endabschnitts eine maximale Höhe hat, die in etwa der Schulterhöhe der aufzunehmenden Flasche entspricht, wobei die maximale Höhe bevorzugt zwischen 100 mm und 130 mm, bevorzugter zwischen 110 mm und 120 mm, noch mehr bevorzugt 116 mm, beträgt;
jede Flasche, sobald sie in eine Flaschenaufnahme eingebracht ist, von mindestens zwei, bevorzugt drei, und am meisten bevorzugt vier Pinolen umgeben ist, wobei mindestens eine Pinole eine Pinole der ersten Art ist, **dadurch gekennzeichnet, dass** die zweite Art von Pinolen eine maximale Höhe hat, die etwa 30% bis 40%, bevorzugt 33%-35% der maximalen Höhe der ersten Art von Pinolen hat.

2. Kasten nach Anspruch 1, weiterhin umfassend mindestens eine erste Zwischenwand (18), die parallel zu einer Seite des Kastenrahmens verläuft und die gegenüberliegenden Seitenwände des Kastens verbindet, wobei bevorzugt die erste Zwischenwand auf einer zentralen Achse des Kastenrahmens liegt.

3. Kasten nach Anspruch 2, weiterhin umfassend eine zweite Zwischenwand (18), die parallel zu einer Seite des Kastenrahmens verläuft und die gegenüberliegenden Seitenwände des Kastens verbindet, und die im Verhältnis zur ersten Zwischenwand um 90° versetzt ist, wobei bevorzugt die zweite Zwischenwand auf einer zentralen Achse des Kastenrahmens liegt.

4. Kasten nach einem der vorangehenden Ansprüche, wobei die Struktur mit Flaschenaufnahmen in einem Raster aus 4 x 6 Feldern gebildet ist, wobei bevorzugt jeweils sechs dieser Flaschenaufnahmen in einer Anordnung von 2 x 3 Feldern zur Aufnahme eines Behälterträgers mit sechs dieser Flaschen ausgebildet sind, oder jeweils vier dieser Flaschenaufnahmen in einer Anordnung von 2 x 2 Feldern zur Aufnahme eines Behälterträgers mit vier dieser Flaschen ausgebildet sind, oder jeweils acht dieser Flaschenaufnahmen in einer Anordnung von 2 x 4 Feldern zur Aufnahme eines Behälterträgers mit acht dieser Flaschen ausgebildet sind.

5. Kasten nach einem der vorangehenden Ansprüche, wobei jede Pinole der ersten Art vier Stege aufweist, die sich vom Mittelpunkt der Pinole aus nach außen erstrecken, und, im Querschnitt gesehen, kreuzweise angeordnet sind, bevorzugt um eine zentral gelegene Hohlröhre.

6. Kasten nach Anspruch 5, wobei sich jeder Steg der Pinole der ersten Art im Endabschnitt, der am weitesten entfernt vom Kastenboden ist, vom Mittelpunkt der Pinole bis zum Ende des Endabschnitts zur nach außen gerichteten Endfläche hin verjüngt, um so die zentrale Einkerbung zu bilden.

7. Kasten nach Anspruch 6, wobei die zentrale Einkerbung am Endabschnitt der Pinolen der ersten Art eine Höhe hat, die 20 mm bis 30 mm, bevorzugt 25 mm, beträgt, wobei bevorzugt der Winkel zwischen zwei Kanten des sich verjüngenden Endabschnitts zweier gegenüberliegender Stege, die die zentrale Einkerbung bilden, 28° bis 44°, bevorzugt 36°, beträgt.

8. Kasten nach einem der vorangehenden Ansprüche, wobei der Endabschnitt jeder Pinole der zweiten Art, der am weitesten entfernt vom Kastenboden ist, eine zentrale Einkerbung zur Aufnahme eines Teils des Behälterträger aufweist, die eine Höhe hat, die 8 mm bis 12 mm, bevorzugt 10 mm, beträgt, wobei sich bevorzugt jeder Steg der Pinole der zweiten Art im Endabschnitt, der am weitesten entfernt vom Kastenboden ist, vom Mittelpunkt der Pinole bis zum Ende des Endabschnitts zur nach außen gerichteten Endfläche hin verjüngt, um so die zentrale Einkerbung zu bilden.

9. Kasten nach einem der vorangehenden Ansprüche, wobei jede Ebene, die von der Endfläche eines Steges zum Mittelpunkt der Pinole verläuft, zu einer Seitenwand des Kastens um 42° bis 48°, bevorzugt um 45°, versetzt ist.

10. Kombination aus dem Kasten nach einem der Ansprüche 1 bis 9 und einem Behälterträger (42), insbesondere für Flaschen (40), aus einem faltbaren Flachmaterial, wobei der Behälterträger ein kastenförmiger Behälterträger mit einer Bodenwand und Längswänden ist,
wobei der Behälterträger **dadurch gekennzeichnet ist, dass** die Bodenwand mindestens eine erste Aussparung (424) zur Aufnahme für eine Pinole erster Art eines Flaschenkastens aufweist, wobei der Querschnitt der ersten Aussparung rechteckig, bevorzugt quadratisch ist, und wobei keine Ebene, die durch eine Seite des Rechtecks gebildet ist, parallel oder senkrecht zur Längswand ist; und dass
die Bodenwand und die Längswände Aussparungen (425) zur Aufnahme von Pinolen zweiter Art aufweisen, so dass jede Flasche, sobald sie in eine Flaschenaufnahme eingebracht ist, von mindestens zwei, bevorzugt drei, noch mehr bevorzugt vier Aussparungen zur Aufnahme von Pinolen umgeben ist, wobei mindestens eine Aussparung eine Aussparung zur Aufnahme für eine Pinole erster Art ist, wobei der Behälterträger in den Kasten eingesetzt ist, wobei die Aussparungen im Behälterträger die Pinolen aufgenommen haben, wobei bevorzugt die zentrale Einkerbung der Pinole der ersten Art den Quersteg aufgenommen hat.

11. Kombination nach Anspruch 10, wobei der Behälterträger darüber hinaus eine Deckelwand aufweist, wobei in der Deckelwand mindestens zwei Aussparungen vorhanden sind, die das Anheben des Behälterträgers durch Eingriff in die Aussparungen ermöglichen, wobei der Behälterträger bevorzugt so dimensioniert ist, dass er 4, 6, oder 8 Flaschen aufnehmen kann.

12. Kombination nach Anspruch 10, wobei der Behälterträger
ein kastenförmiger, oben offener Behälterträger ist, der zusätzlich Stirnwände aufweist,
einen zu beiden Längswänden parallelen Mittelwandteil im Behälterträger aufweist, wobei der Mittelwandteil in einem oberen Abschnitt einen Traggriff aufweist,
mindestens einen zu den Stirnwänden parallelen Quersteg aufweist zwischen dem Mittelwandteil und den Längswänden zur Bildung einer Struktur mit Flaschenaufnahmen in einem Raster, wobei jede Flaschenaufnahme zur Aufnahme einer einzelnen Flasche ausgebildet ist, und wobei der mindestens eine Quersteg zur Bildung einer Struktur mit Flaschenaufnahmen in einem Raster nur im oberen Halbraum des kastenförmigen, oben offenen Behälterträgers angeordnet ist, und
die Bodenwand, die Stirnwand und die Längswände Aussparungen zur Aufnahme von Pinolen zweiter Art aufweisen, so dass jede Flasche, sobald sie in eine Flaschenaufnahme eingebracht ist, von mindestens zwei, bevorzugt drei, noch mehr bevorzugt vier Aussparungen zur Aufnahme von Pinolen umgeben ist, wobei mindestens eine Aussparung eine Aussparung zur Aufnahme für eine Pinole erster Art ist.

13. Kombination nach Anspruch 12, wobei der Behälterträger 4, 6, oder 8 Flaschenaufnahmen, bevorzugt 6 Flaschenaufnahmen, aufweist.

14. Kombination nach einem der Ansprüche 10 bis 13, wobei der Behälterträger aus einem einstückigem Flachmaterial, bevorzugt Karton, gebildet ist.

## Claims

1. Crate (10) for accommodating bottles (40), the crate comprising a crate frame (12), a first type of pinnacles (20), a second type of pinnacles (22), and a crate base (16), wherein the crate frame forms side walls (14) of the crate, wherein within the interior, a structure with bottle receptacles (11) is formed in a grid by the crate frame, the first type of pinnacles, and the second type of pinnacles, wherein each bottle receptacle is configured to accommodate a single bottle, and wherein a combination of several bottle receptacles is configured to accommodate a container carrier (42),
wherein each pinnacle has at least one rib with an end face directed outward from the centre of the pinnacle for stabilising a bottle inserted into a bottle receptacle, wherein no plane extending from the end face of a rib to the centre of the pinnacle is parallel to a side wall of the crate; and
the first type of pinnacles is configured such that the end section of each pinnacle of the first type, which is furthest from the crate base, has a central notch for receiving a part of the container carrier; and
each pinnacle of the first type has a maximum height from the crate base to the outer end of the end section, which approximately corresponds to the shoulder height of the bottle to be accommodated, wherein the maximum height is preferably between 100 mm and 130 mm, more preferably between 110 mm and 120 mm, and most preferably 116 mm; and
each bottle, once inserted into a bottle receptacle, is surrounded by at least two, preferably three, and most preferably four pinnacles, with at least one pinnacle being a pinnacle of the first type,
**characterised in that**
the second type of pinnacle has a maximum height that is about 30% to 40%, preferably 33%-35%, of the maximum height of the first type of pinnacle.

2. Crate according to claim 1, further comprising at least one first partition wall (18), which runs parallel to a side of the crate frame and connects the opposing side walls of the crate, wherein preferably the first partition wall lies on a central axis of the crate frame.

3. Crate according to claim 2, further comprising a second partition wall (18), which runs parallel to a side of the crate frame and connects the opposing side walls of the crate, and which is offset by 90° relative to the first partition wall, wherein preferably the second partition wall lies on a central axis of the crate frame.

4. Crate according to any one of the preceding claims, wherein the structure with bottle receptacles is formed in a grid of 4 x 6 fields, wherein preferably six of these bottle receptacles in an arrangement of 2 x 3 fields are configured to accommodate a container carrier with six of these bottles, or four of these bottle receptacles in an arrangement of 2 x 2 fields are configured to accommodate a container carrier with four of these bottles, or eight of these bottle receptacles in an arrangement of 2 x 4 fields are configured to accommodate a container carrier with eight of these bottles.

5. Crate according to any one of the preceding claims, wherein each pinnacle of the first type has four ribs extending outward from the centre of the pinnacle and, in cross-section, are arranged in a crosswise manner, preferably around a centrally located hollow tube.

6. Crate according to claim 5, wherein each rib of the pinnacle of the first type tapers in the end section furthest from the crate base, from the centre of the pinnacle to the end of the end section towards the outward-facing end face, thereby forming the central notch.

7. Crate according to claim 6, wherein the central notch at the end section of the pinnacles of the first type has a height of 20 mm to 30 mm, preferably 25 mm, wherein preferably the angle between two edges of the tapering end section of two opposing ribs forming the central notch is 28° to 44°, preferably 36°.

8. Crate according to any one of the preceding claims, wherein the end section of each pinnacle of the second type, which is furthest from the crate base, has a central notch for receiving a part of the container carrier, which has a height of 8 mm to 12 mm, preferably 10 mm, wherein preferably each rib of the pinnacle of the second type tapers in the end section furthest from the crate base, from the centre of the pinnacle to the end of the end section towards the outward-facing end face, thereby forming the central notch.

9. Crate according to any one of the preceding claims, wherein each plane extending from the end face of a rib to the centre of the pinnacle is offset by 42° to 48°, preferably 45°, relative to a side wall of the crate.

10. Combination of the crate according to any one of claims 1 to 9 and a container carrier (42), in particular for bottles (40), made of a foldable flat material, wherein the container carrier is a crate-shaped container carrier with a base wall and longitudinal walls,
wherein the container carrier is **characterised in that** the base wall has at least one first recess (424) for receiving a pinnacle of the first type of a bottle crate, wherein the cross-section of the first recess is rectangular, preferably square, and wherein no plane formed by a side of the rectangle is parallel or perpendicular to the longitudinal wall; and that
the base wall and the longitudinal walls have recesses (425) for receiving pinnacles of the second type, so that each bottle, once inserted into a bottle receptacle, is surrounded by at least two, preferably three, and even more preferably four recesses for receiving pinnacles, with at least one recess being a recess for receiving a pinnacle of the first type, wherein the container carrier is inserted into the crate, wherein the recesses in the container carrier have received the pinnacles, wherein preferably the central notch of the pinnacle of the first type has received the cross rib.

11. Combination according to claim 10, wherein the container carrier further comprises a lid wall, wherein the lid wall has at least two recesses which allow the container carrier to be lifted by engaging with the recesses, wherein the container carrier is preferably dimensioned to accommodate 4, 6, or 8 bottles.

12. Combination according to claim 10, wherein the container carrier
is a crate-shaped, open-topped container carrier which additionally has end walls,
has a central wall section in the container carrier parallel to both longitudinal walls, wherein the central wall section has a carrying handle in an upper section,
has at least one cross rib parallel to the end walls between the central wall section and the longitudinal walls to form a structure with bottle receptacles in a grid, wherein each bottle receptacle is configured to accommodate a single bottle, and wherein the at least one cross rib for forming a structure with bottle receptacles in a grid is arranged only in the upper half-space of the crate-shaped, open-topped container carrier, and
the base wall, the end wall, and the longitudinal walls have recesses for receiving pinnacles of the second type, so that each bottle, once inserted into a bottle receptacle, is surrounded by at least two, preferably three, and even more preferably four recesses for receiving pinnacles, with at least one recess being a recess for receiving a pinnacle of the first type.

13. Combination according to claim 12, wherein the container carrier has 4, 6, or 8 bottle receptacles, preferably 6 bottle receptacles.

14. Combination according to any of claims 10 to 13, wherein the container carrier is made from a single piece of flat material, preferably cardboard.

## Revendications

1. Caisse (10) destinée à recevoir des bouteilles (40), la caisse comprenant un cadre de caisse (12), un premier type de pinacles (20), un deuxième type de pinacles (22) et une base de caisse (16), dans laquelle le cadre de caisse forme les parois latérales (14) de la caisse, dans laquelle, à l'intérieur, une structure avec des réceptacles à bouteilles (11) est formée en grille par le cadre de caisse, le premier type de pinacles et le deuxième type de pinacles, dans laquelle chaque réceptacle à bouteilles est configuré pour recevoir une seule bouteille, et dans laquelle une combinaison de plusieurs réceptacles à bouteilles est configurée pour recevoir un porte-conteneur (42),
dans lequel chaque pinacle comporte au moins une nervure avec une face d'extrémité dirigée vers l'extérieur à partir du centre du pinacle pour stabiliser une bouteille insérée dans un réceptacle à bouteilles, dans lequel aucun plan s'étendant de la face d'extrémité d'une nervure au centre du pinacle n'est parallèle à une paroi latérale de la caisse ; et
le premier type de pinacles est configuré de telle sorte que la section d'extrémité de chaque pinacle du premier type, qui est la plus éloignée de la base de la caisse, comporte une encoche centrale pour recevoir une partie du porte-conteneur ; et
chaque pinacle du premier type a une hauteur maximale entre la base de la caisse et l'extrémité extérieure de la section d'extrémité, qui correspond approximativement à la hauteur de l'épaulement de la bouteille à loger, la hauteur maximale étant de préférence comprise entre 100 mm et 130 mm, de préférence entre 110 mm et 120 mm, et de préférence entre 116 mm ; et
chaque bouteille, une fois insérée dans un réceptacle à bouteille, est entourée d'au moins deux, de préférence trois, et de préférence quatre pinacles, au moins un pinacle étant un pinacle du premier type,
**caractérisé en ce que**
le deuxième type de pinacle a une hauteur maximale qui est d'environ 30 % à 40 %, de préférence de 33 % à 35 %, de la hauteur maximale du premier type de pinacle.

2. Caisse selon la revendication 1, comprenant en outre au moins une première paroi de séparation (18), qui s'étend parallèlement à un côté du cadre de la caisse et relie les parois latérales opposées de la caisse, dans laquelle, de préférence, la première paroi de séparation se trouve sur un axe central du cadre de la caisse.

3. Caisse selon la revendication 2, comprenant en outre une deuxième paroi de séparation (18) qui s'étend parallèlement à un côté du cadre de la caisse et relie les parois latérales opposées de la caisse, et qui est décalée de 90° par rapport à la première paroi de séparation, la deuxième paroi de séparation étant de préférence située sur un axe central du cadre de la caisse.

4. Caisse selon l'une quelconque des revendications précédentes, dans laquelle la structure avec des réceptacles pour bouteilles est formée dans une grille de 4 x 6 champs, dans laquelle, de préférence, six de ces réceptacles pour bouteilles dans une disposition de 2 x 3 champs sont configurés pour recevoir un porte-conteneur avec six de ces bouteilles, ou quatre de ces réceptacles pour bouteilles dans une disposition de 2 x 2 champs sont configurés pour recevoir un porte-conteneur avec quatre de ces bouteilles, ou huit de ces réceptacles à bouteilles dans une disposition de 2 x 4 champs sont configurés pour accueillir un porte-conteneur avec huit de ces bouteilles.

5. Caisse selon l'une quelconque des revendications précédentes, dans laquelle chaque pinacle du premier type comporte quatre nervures s'étendant vers l'extérieur à partir du centre du pinacle et, en coupe transversale, sont disposées de manière transversale, de préférence autour d'un tube creux situé au centre.

6. Caisse selon la revendication 5, dans laquelle chaque nervure du pinacle du premier type se rétrécit dans la section d'extrémité la plus éloignée de la base de la caisse, du centre du pinacle à l'extrémité de la section d'extrémité vers la face d'extrémité tournée vers l'extérieur, formant ainsi l'encoche centrale.

7. Caisse selon la revendication 6, dans laquelle l'encoche centrale à la section d'extrémité des pinacles du premier type a une hauteur de 20 mm à 30 mm, de préférence 25 mm, dans laquelle, de préférence, l'angle entre deux bords de la section d'extrémité effilée de deux nervures opposées formant l'encoche centrale est de 28° à 44°, de préférence 36°.

8. Caisse selon l'une quelconque des revendications précédentes, dans laquelle la section d'extrémité de chaque pinacle du deuxième type, qui est la plus éloignée de la base de la caisse, comporte une encoche centrale destinée à recevoir une partie du support de conteneur, qui a une hauteur de 8 mm à 12 mm, de préférence 10 mm, dans laquelle, de préférence, chaque nervure du pinacle du deuxième type s'effile dans la section d'extrémité la plus éloignée de la base de la caisse, du centre du pinacle à l'extrémité de la section d'extrémité vers la face d'extrémité tournée vers l'extérieur, formant ainsi l'encoche centrale.

9. Caisse selon l'une quelconque des revendications précédentes, dans laquelle chaque plan s'étendant de la face d'extrémité d'une nervure au centre du pinacle est décalé de 42° à 48°, de préférence de 45°, par rapport à une paroi latérale de la caisse.

10. Combinaison de la caisse selon l'une quelconque des revendications 1 à 9 et d'un porte-conteneur (42), en particulier pour des bouteilles (40), fabriqué à partir d'un matériau plat pliable, dans laquelle le porte-conteneur est un porte-conteneur en forme de caisse avec une paroi de base et des parois longitudinales,
le porte-conteneur étant **caractérisé en ce que** la paroi de base comporte au moins un premier évidement (424) destiné à recevoir un pinacle du premier type d'une caisse à bouteilles, la section transversale du premier évidement étant rectangulaire, de préférence carrée, et aucun plan formé par un côté du rectangle n'étant parallèle ou perpendiculaire à la paroi longitudinale ; et **en ce que**
la paroi de base et les parois longitudinales comportent des évidements (425) destinés à recevoir des pinacles du deuxième type, de sorte que chaque bouteille, une fois insérée dans un réceptacle à bouteilles, est entourée d'au moins deux, de préférence trois, et de préférence encore quatre évidements destinés à recevoir des pinacles, au moins un évidement étant un évidement destiné à recevoir un pinacle du premier type, dans lequel le porte-conteneur est inséré dans la caisse, dans lequel les évidements dans le porte-conteneur ont reçu les pinacles, dans lequel de préférence l'encoche centrale du pinacle du premier type a reçu la nervure transversale.

11. Combinaison selon la revendication 10, dans laquelle le porte-conteneurs comprend en outre une paroi de couvercle, dans laquelle la paroi de couvercle comporte au moins deux évidements qui permettent de soulever le porte-conteneurs en s'engageant dans les évidements, dans laquelle le porte-conteneurs est de préférence dimensionné pour accueillir 4, 6 ou 8 bouteilles.

12. Combinaison selon la revendication 10, dans laquelle le porte-conteneur
est un porte-conteneur en forme de caisse à dessus ouvert qui comporte en outre des parois d'extrémité,
comporte une section de paroi centrale dans le porte-conteneur parallèle aux deux parois longitudinales, dans lequel la section de paroi centrale comporte une poignée de transport dans une section supérieure,
au moins une nervure transversale parallèle aux parois d'extrémité entre la section de paroi centrale et les parois longitudinales pour former une structure avec des réceptacles de bouteilles en grille, chaque réceptacle de bouteille étant configuré pour accueillir une seule bouteille, et la au moins une nervure transversale pour former une structure avec des réceptacles de bouteilles en grille étant disposée uniquement dans le demi-espace supérieur du porte-conteneur en forme de caisse à dessus ouvert, et
la paroi de base, la paroi d'extrémité et les parois longitudinales comportent des évidements destinés à recevoir des pinacles du deuxième type, de sorte que chaque bouteille, une fois insérée dans un réceptacle à bouteilles, est entourée d'au moins deux, de préférence trois, et de préférence encore quatre évidements destinés à recevoir des pinacles, au moins un évidement étant un évidement destiné à recevoir un pinacle du premier type.

13. Combinaison selon la revendication 12, dans laquelle le porte-conteneurs comporte 4, 6 ou 8 réceptacles à bouteilles, de préférence 6 réceptacles à bouteilles.

14. Combinaison selon l'une quelconque des revendications 10 à 13, dans laquelle le porte-conteneurs est fabriqué à partir d'une seule pièce de matériau plat, de préférence du carton.
